# NOUVEAU FASCICULE DE BREVET EUROPEEN

(11) **EP 0 091 336 B2**
(45) Date de publication et mention de la décision concernant l'opposition: **19.11.1992**
(45) Mention de la délivrance du brevet: 11.09.1985
(21) Numéro de dépôt: 83400575.3
(22) Date de dépôt: 18.03.1983
(51) Int. Cl.: D06F 37/20, D06F 37/30

(54) **Machine à laver le linge à moyens de détection de balourds**
Waschmaschine mit Vorrichtung zum Erfassen der Unwuchtschwingungen
Clothes washing machine with means for detecting vibrations due to unbalance

(30) Priorité: 26.03.1982 FR 8205256
(43) Date de publication de la demande: 12.10.1983
(73) Titulaire: ESSWEIN S.A., F-92400 Courbevoie (FR)
(72) Inventeur: Didier, Laurent, F-75379 Paris Cedex 08 (FR); Geay, Jean-Claude, F-75379 Paris Cedex 08 (FR)
(74) Mandataire: Grynwald, Albert

(56) Documents cités:
- EP-A- 0 056 437
- EP-A- 0 071 308
- DE-A- 2 620 464
- DE-A- 3 039 315
- FR-A- 2 311 883
- FR-A- 2 454 625
- FR-A- 2 489 384
- FR-A- 2 492 608
- FR-A- 2 496 136
- US-A- 3 152 462
- US-A- 3 674 419

## Description

L'invention est relative à une machine à laver le linge et à un dispositif de commande du moteur d'entraînement du tambour d'une telle machine.

On sait que lorsque la vitesse de rotation du tambour d'une machine à laver le linge augmente depuis une faible valeur, par exemple correspondant à la rotation pendant une phase de lavage, jusqu'à une plus grande valeur pour effectuer l'essorage, il faut prendre des précautions particulières pour éviter l'apparition de balourds dus à une répartition irrégulière du linge dans le tambour. En effet de tels balourds provoquent des vibrations de la machine qui peuvent gravement endommager les organes de celle-ci, notamment pour une vitesse de rotation du tambour correspondant à la fréquence de résonance de la machine.

On a déjà proposé (notamment par la Demande de Brevet Français n° 80 18923 (Publication n° 2 489 384) au nom de la demanderesse) de détecter la présence ou l'absence de balourds lors de l'accélération du tambour au début de la phase d'essorage et, en cas de détection de balourds, de diminuer la vitesse de rotation du tambour afin de répartir de façon plus régulière le linge et ainsi supprimer ces balourds.

Mais les moyens utilisés jusqu'à présent pour la détection des balourds ne sont pas bon marché.

L'invention remédie à cet inconvénient.

Elle est caractérisée en ce que la machine comportant des moyens d'asservissement de la vitesse de rotation du tambour à une consigne fournie par un programmateur, on fait appel à l'écart entre la vitesse réelle du tambour et la vitesse de consigne pour détecter le balourd. On ne prévoit ainsi pas de moyen de détection particulier pour les balourds car c'est le même moyen et le même signal qui assure la détection de balourd et la régulation de vitesse.

Dans la Demande de Brevet Européen n° 56 437 déposée le 22 Octobre 1981 et publiée le 28 Juillet 1982 est décrite une machine à laver le linge dans laquelle, pour déterminer la charge et non le balourd, on fait appel à la comparaison entre un signal tel que la vitesse et une grandeur de consigne correspondante. Mais cette demande antérieure correspond aux situations prévues par les paragraphes 3 et 4 de l'article 54 CBE. En raison de l'article 56 CBE elle ne peut donc être prise en considération pour l'appréciation de l'activité inventive. En outre cette demande antérieure n'est opposable que pour les états désignés suivants : DE-GB-IT.

Par ailleurs, dans la Demande de Brevet Européen n° 71 308 déposée le 22 Juillet 1982, revendiquant une priorité du 31 Juillet 1981 et publiée le 9 Février 1983, est décrite une machine à laver le linge dans laquelle, pour déterminer le balourd, on détecte le signal d'erreur de l'asservissement de la vitesse du moteur à une consigne quand cette vitesse est maintenue constante.

Cette demande antérieure 71 308 correspond aussi aux situations prévues par les paragraphes 3 et 4 de l'article 54 CBE et ne peut (article 56 CBE) être prise en considération pour l'appréciation de l'activité inventive. Elle n'est opposable que pour les états désignés suivants : DE-GB-IT.

Pour ces états, l'invention se rapporte à une machine à laver le linge comprenant un asservissement de la vitesse du moteur d'entraînement du tambour à une consigne fournie par un programmateur ainsi que des moyens de détection de balourds dans le tambour, qui est caractérisée en ce que les balourds sont détectés, lors de l'accélération du moteur, par le signal d'erreur de l'asservissement, c'est-à-dire l'écart entre la vitesse réelle de rotation du tambour et sa vitesse de consigne.

Egalement pour DE-GB-IT l'invention se rapporte aussi à une machine à laver le linge comprenant un asservissement de la vitesse du moteur d'entraînement du tambour à une consigne fournie par un programmateur ainsi que des moyens de détection de balourds dans le tambour, qui est caractérisée en ce que les balourds sont détectés par le signal d'erreur de l'asservissement, c'est-à-dire l'écart entre la vitesse réelle de rotation du tambour et sa vitesse de consigne, et en ce qu'elle comporte un microprocesseur pour l'asservissement et la détection de balourds.

De préférence, le montage est tel que l'asservissement est d'une précision moyenne afin que ledit écart, ou signal d'erreur, ait une valeur non négligeable.

Ainsi on choisit délibérément une précision relativement peu importante pour l'asservissement, ce qui réduit d'autant le coût de cet asservissement et, malgré tout, apporte l'avantage de permettre une détection de balourds qui aurait été plus difficile avec un asservissement précis.

Dans un exemple la précision de la régulation est de 3 tours/mn, c'est-à-dire qu'un écart entre la vitesse réelle de rotation et la vitesse de consigne n'est détecté que s'il dépasse 3 tours/mn. Pour que la signal d'erreur ait une valeur suffisante on peut également choisir une puissance du moteur qui ne soit pas trop excédentaire.

Dans une réalisation, la vitesse est mesurée à l'aide d'une génératrice tachymétrique entraînée par le moteur et le signal analogique fourni par cette génératrice est appliqué à l'entrée d'un microprocesseur dans lequel, après conversion sous forme numérique, il est comparé à des signaux numériques de consigne de vitesse afin d'effectuer la régulation. Le microprocesseur est également tel que si l'écart dépasse une valeur déterminére au démarrage d'une phase d'essorage, un ordre de diminution de vitesse est produit pour arrêter la rotation ou diminuer la vitesse de façon à supprimer le balourd.

D'autres caractéristiques et avantages de l'invention apparaîtront avec la description de certains de ses modes de réalisation, celle-ci étant effectuée en se référant aux dessins ci-annexés sur lesquels:
- la figure 1 est un schéma montrant un moteur d'entrainement de tambour de machine à laver et son circuit de commande selon l'invention,
- la figure 2 est un diagramme montrant la variation du courant d'alimentation en fonction du temps, et
- la figure 3 est un organigramme montrant la programmation d'un microprocesseur du circuit de la figure 1.

Dans l'exemple la machine à laver le linge comprend un moteur électrique 10 alimenté en courant alternatif par l'intermédiaire d'une alimentation à découpage comprenant, de façon en soi connue, un interrupteur commandé 11 tel qu'un triac et un circuit de commande de cet interrupteur. En variante le moteur est alimenté en courant continu.

La vitesse de rotation du moteur 10 d'entraine- ment du tambour de la machine est fonction de la puissance reçue par ce moteur c'est-à-dire de la durée de fermeture de l'interrupteur 11 au cours d'une période donnée. Cette période donnée est par exemple une alternance ou une demie-alternance du courant alternativ.

Dans l'exemple l'interrupteur 11 étant un triac, il est tel que dès qu'il a reçu une impulsion de commande de conduction sur sa gâchette 13, il reste conducteur jusqu'à ce que le courant le traversant passe par la valeur zéro. La durée de fermeture de l'interrupteur 11 ne dépend alors que de l'instant de sa fermeture au cours d'une demie-période du courant alternatif. Cet instant est couramment exprimé en angle de déphasage 0 par rapport au début de l'alternance, la fin de la demie-alternance correspondant à 180⁰ (figure 2).

Les impulsions de commande du triac 11 sont délivrées par un circuit d'interface 12 recevant ses signaux d'entrée de la sortie 14 d'un microprosseur 15 dans lequel ont été introduites toutes les instructions de programmation de la machine.

Ce microprocesseur 15 présente une entrée 16 recevant le signal analogique fourni par une génératrice tachymétrique 17 entraînée par l'arbre du moteur 10.

Dans le microprocesseur 15 les instructions de consigne de vitesse pour le moteur 10 sont stockées sous forme numérique et sont comparées aux signaux numériques de vitesse réelle, obtenus après une conversion analogique-numérique (effectuée à l'intérieur du microprocesseur 15) des signaux fournis par la génératrice 17, afin d'asservir la vitesse du moteur 10 à la vitesse de consigne programmée.

Le microprocesseur est ainsi programmé pour calculer l'écart s, ou signal d'erreur, entre la vitesse de consigne V_{c} et la vitesse réelle Vᵣ: et cet écart est converti, grâce à une table introduite en mémoire du microprocesseur 15, en un angle 0 permettant de fermer l'interrupteur 11 à chaque demie-alternance à un instant tel que le signal d'erreur est minimisé, la vitesse réelle étant ainsi rapprochée au maximum de la vitesse de consigne.

Cependant, comme déjà mentionné ci-dessus, la précision de la régulation est volontairement limitée. Dans l'exemple chaque signal de vitesse est exprimé par un nombre binaire, ou mot, de 8 bits. La vitesse est ainsi mesurée à l'aide de 256 éléments. Le tambour pouvant tourner à 750 tours/mn un incrément de vitesse correspond à 3 tours/mn. Autrement dit la précision de la régulation est de 3 tours/mn.

Le signal d'erreur s calculé dans le microprocesseur 15 est également utilisé pour détecter les balourds lors de l'accélération de la rotation du moteur. Si, lors de cette accélération, le signal d'erreur s dépasse une valeur limite s_{M} le moteur est ralenti et il est commandé pour effectuer une opération de défoulage et ensuite reprendre son accélération. Si un balourd est à nouveau détecté une opération de défoulage est de nouveau commandée. Cependant le moteur est complètement arrêté par trois tentatives infructueuses c'est-à-dire après trois essais ayant montré que le signal d'erreur dépasse la valeur limite s_{M}. En effet l'expérience a montré qu'après trois opérations de défoulage la probabilité pour que le linge soit réparti de façon irrégulière, et provoque ainsi des balourds, est pratiquement négligeable. En d'autres termes si au bout de trois tentatives on détecte encore des balourds il est alors hautement probable que ceux-ci ne proviennent pas d'une mauvaise répartition du linge, mais d'une autre cause à laquelle il faut remédier. C'est pourquoi on provoque alors l'arrêt du moteur et, de préférence, également l'arrêt des autres organes de la machine.

Les divers éléments de l'asservissement étant tels que le signal d'erreur n'est pas trop faible, le balourd est toujours détectable dans de bonnes conditions. En effet si la qualité de la régulation est trop grande, même en cas balourd, le signal d'erreur peut être très faible. Au contraire en choissant une qualité de régulation qui n'est pas trop importante, le signal d'erreur s gardera une valeur mesurable, aisément exploitable pour la détection de balourds.

La figure 3 est un organigramme simplifié montrant une partie de la programmation du microprocesseur 15. Sur cet organigramme, de façon classique, les losanges correspondent à des comparaisons et les rectangles à des opérations effectuées. Cet organigramme faisant partie intégrante de la présente description, il n'est pas nécessaire de le décrire en détail. On précise cependant que l'opération correspondant au losange 20 »montée en vitesse« consiste à déterminer si, d'une part, la vitesse du moteur augmente et, d'autre part, si cette vitesse est comprise entre 50 tours/mn (vitesse qui correspond au lavage) et 150 tours/mn. Ce n'est qu'en cas de réponse positive à cette question qu'est effectuée la comparaison entre le signal d'erreur s et la valeur limite bε_{M} (losange 21). Dans l'exemple ε_{M} est de l'ordre de 30 tours/mn.

## Revendications (Revendications pour l'(les) Etat(s) contractant(s) suivant(s) : DE, GB, IT)

1. Machine à laver le linge comprenant un asservissement de la vitesse du moteur (10) d'entraînement du tambour à une consigne fournie par un programmateur, ainsi que des moyens de détection de balourds dans le tambour, caractérisée en ce que les balourds sont détectés, lors de l'accélération de la rotation du moteur, par le signal d'erreur de l'asservissement, c'est-à-dire l'écart ( s ) entre la vitesse réelle de rotation du tambour (Vᵣ) et sa vitesse de consigne (V_{c}).

2. Machine à laver le linge comprenant un asservissement de la vitesse du moteur (10) d'entraînement du tambour à une consigne fournie par un programmateur, ainsi que des moyens de détection de balourds dans la tambour, caractérisée en ce que les balourds sont détectés par le signal d'erreur de l'asservissement, c'est-à-dire l'écart ( s ) entre la vitesse réelle de rotation du tambour (Vᵣ) et sa vitesse de consigne (V_{c}), et en ce qu'elle comporte un microprocesseur (15) pour l'asservissement et la détection de balourds.

3. Machine selon la revendication 1 ou 2, caractérisée en ce que la précision de l'asservissement est limitée afin que le signal d'erreur ait une valeur mesurable.

4. Machine selon la revendication 3, caractérisée en ce que la précision de la mesure de la vitesse est de l'ordre de 3 tours/mn.

5. Machine selon l'une des revendications 1 à 4, caractérisée en ce qu'elle comprend un moyen pour ralentir le tambour lorsque le signal d'erreur ( s ) dépasse une valeur limite (s _{M}).

6. Machine selon la revendication 5, caractérisée en ce que la valeur limite ( s _{M}) est de l'ordre de 30 tours/mn.

7. Machine selon la revendication 5 ou 6, caractérisée en ce que le tambour n'est ralenti que si la vitesse de rotation est supérieure à celle correspondant à une phase de lavage.

8. Machine selon l'une des revendications 5 à 7, caractérisée en ce qu'une opération de défoulage est commandée lorsque le signal d'erreur ( s ) dépasse ladite valeur limite ( s _{M}), le moteur étant ensuite de nouveau accéléré.

9. Machine selon la revendication 8, caractérisée en ce que le moteur est définitivement arrêté après trois opérations de défoulage suivies par une détection de balourds prohibitifs.

10. Machine selon l'une quelconque des revendications précédentes, caractérisée en ce qu'elle comporte une génératrice tachymétrique (17) pour mesurer la vitesse réelle de rotation du tambour.

11. Machine selon l'une quelconque des revendications précédentes, caractérisée en ce que le moteur (10) d'entraînement du tambour est alimenté par une alimentation à découpage (11) commandée par l'asservissement.

## Revendications (Revendications pour l'(les) Etat(s) contractant(s) suivant(s) : suivants : CH, LI, NL, SE)

1. Machine à laver le linge comprenant un asservissement de la vitesse du moteur (10) d'entraînement du tambour à une consigne fournie par un programmateur, ainsi que des moyens de détection de balourds dans la tambour, caractérisée en ce que les balourds sont détectés par le signal d'erreur de l'asservissement, c'est-à-dire l'écart ( s ) entre la vitesse réelle de rotation du tambour (Vᵣ) et sa vitesse de consigne (V_{c}).

2. Machine selon la revendication 1, caractérisée en ce que la précision de l'asservissement est limitée afin que le signal d'erreur ait une valeur mesurable.

3. Machine selon la revendication 2, caractérisée en ce que la précision de la mesure de la vitesse est de l'ordre de 3 tours /mn.

4. Machine selon l'une des revendications 1 à 3, caractérisée en ce que qu'elle comprend un moyen pour ralentir le tambour lorsque le signal d'erreur ( s ) dépasse une valeur limite (s_{M}).

5. Machine selon la revendication 4, caractérisée en ce que la valeur limite ( s _{M}) est de l'ordre de 30 tours/mm.

6. Machine selon la revendication 4 ou 5, caractérisée en ce que le tambour n'est ralenti que si la vitesse de rotation est supérieure à celle correspondant à une phase de lavage.

7. Machine selon l'une des revendications 4 à 6, caractérisée en ce qu'une opération de défoulage est commandée lorsque le signal d'erreur ( s ) dépasse ladite valeur limite ( s _{M}), le moteur étant ensuite de nouveau accéléré.

8. Machine selon la revendication 7, caractérisée en ce que le moteur est définitivement arrêté après trois opérations de défoulage suivies par une détection de balourds prohibitifs.

9. Machine selon l'une quelconque des revendications précédentes, caractérisée en ce qu'elle comporte un microprocesseur ( 15) pour l'asservissement et la détection de balourds.

10. Machine selon l'une quelconque des revendications précédentes, caractérisée en ce qu'elle comporte une génératrice tachymétrique (17) pour mesurer la vitesse réelle de rotation du tambour.

11. Machine selon l'une quelconque des revendications précédentes, caractérisé en ce que le moteur (10) d'entraînement du tambour est alimenté par une alimentation à découpage (11) commandée par l'asservissement.

## Patentansprüche (Patentansprüche für folgende(n) Vertragsstaat(en) : DE, GB, IT)

1. Waschmaschine mit einer Regelung der Drehzahl des Antriebsmotors (10) der Trommel auf einen Sollwert, der von einem Programmwerk geliefert wird, sowie mit Mitteln zur Feststellung einer Unwucht in der Trommel, dadurch gekennzeichnet, daß die Unwucht bei der Beschleunigung der Drehzahl des Motors durch das Fehlersignal der Regelung, d. h. die Abweichung (s) zwischen der Ist-Drehzahl (Vᵣ) der Trommel und ihrer Soll-Drehzahl (V_{c}) festgestellt wird.

2. Waschmaschine mit einer Regelung der Drehzahl des Antriebsmotors (10) der Trommel auf einen Sollwert, der von einem Programmwerk geliefert wird, sowie mit Mitteln zur Feststellung einer Unwucht in der Trommel, dadurch gekennzeichnet, daß die Unwucht durch das Fehlersignal der Regelung, d. h. die Abweichung (s) zwischen der Ist-Drehzahl (Vᵣ) der Trommel und ihrer Soll-Drehzahl (V_{c}) festgestellt wird, und daß sie einen Mikroprozessor (15) für die Regelung und die Unwuchtfeststellung enthält.

3. Maschine nach Anspruch 1 oder 2, dadurch gekennzeichnet, daß die Regelgenauigkeit begrenzt ist, damit das Fehlersignal einen meßbaren Wert hat.

4. Maschine nach Anspruch 3, dadurch gekennzeichnet, daß die Genauigkeit der Drehzahlmessung in der Größenordnung von 3 U/min liegt.

5. Maschine nach einem der Ansprüche 1 bis 4, dadurch gekennzeichnet, daß sie eine Einrichtung aufweist, um die Trommel zu verlangsamen, wenn das Fehlersignal (s) einen Grenzwert (s_{M}) übersteigt.

6. Maschine nach Anspruch 5, dadurch gekennzeichnet, daß der Grenzwert (s_{M}) in der Größenordnung von 30 U/min liegt.

7. Maschine nach Anspruch 5 oder 6, dadurch gekennzeichnet, daß die Trommel nur dann verlangsamt wird, wenn die Drehzahl größer als diejenige ist, die einer Waschphase entspricht.

8. Maschine nach einem der Ansprüche 5 bis 7, dadurch gekennzeichnet, daß eine Entwirrungsoperation ausgelöst wird, wenn das Fehlersignal (s) den Grenzwert (s_{M}) übersteigt, und daß der Motor anschließend erneut beschleunigt wird.

9. Maschine nach Anspruch 8, dadurch gekennzeichnet, daß der Motor nach drei Entwirrungsoperationen mit anschließender Feststellung einer unzulässigen Unwucht endgültig stillgesetzt wird.

10. Maschine nach einem der vorhergehenden Ansprüche, dadurch gekennzeichnet, daß sie einen Drehzahlmeßgenerator (17) zur Messung der Ist-Drehzahl der Trommel enthält.

11. Maschine nach einem der vorhergehenden Ansprüche, dadurch gekennzeichnet, daß der Antriebsmotor (10) der Trommel durch eine von der Regelung gesteuerte Zerhacker-Stromversorgung (11) gespeist wird.

## Patentansprüche (Patentansprüche für folgende(n) Vertragsstaat(en) : CH, LI, NL, SE)

1. Waschmaschine mit einer Regelung der Drehzahl des Antriebsmotors (10) der Trommel auf einen Sollwert, der von einem Programmwerk geliefert wird, sowie mit Mitteln zur Feststellung einer Unwucht in der Trommel, dadurch gekennzeichnet, daß die Unwucht durch das Fehlersignal der Regelung, d. h. die Abweichung (s) zwischen der Ist-Drehzahl (Vᵣ) der Trommel und ihrer Soll-Drehzahl (Vᵣ) festgestellt wird.

2. Maschine nach Anspruch 1, dadurch gekennzeichnet, daß die Regelgenauigkeit begrenzt ist, damit das Fehlersignal einen meßbaren Wert hat.

3. Maschine nach Anspruch 2, dadurch gekennzeichnet, daß die Genauigkeit der Drehzahlmessung in der Größenordnung von 3 U/min liegt.

4. Maschine nach einem der Ansprüche 1 bis 3, dadurch gekennzeichnet, daß sie eine Einrichtung aufweist, um die Trommel zu verlangsamen, wenn das Fehlersignal (s) einen Grenzwert (s_{M}) übersteigt.

5. Maschine nach Anspruch 4, dadurch gekennzeichnet, daß der Grenzwert (s_{M}) in der Größenordnung von 30 U/min liegt.

6. Maschine nach Anspruch 4 oder 5, dadurch gekennzeichnet, daß die Trommel nur dann verlangsamt wird, wenn die Drehzahl größer als diejenige ist, die einer Waschphase entspricht.

7. Maschine nach einem der Ansprüche 4 bis 6, dadurch gekennzeichnet, daß eine Entwirrungsoperation ausgelöst wird, wenn das Fehlersignal (s) den Grenzwert (s_{M}) übersteigt, und daß der Motor anschließend erneut beschleunigt wird.

8. Maschine nach Anspruch 7, dadurch gekennzeichnet, daß der Motor nach drei Entwirrungsoperationen mit anschließender Feststellung einer unzulässigen Unwucht endgültig stillgesetzt wird.

9. Maschine nach einem der vorhergehenden Ansprüche, dadurch gekennzeichnet, daß sie einen Mikroprozessor (15) für die Regelung und die Unwuchtfeststellung enthält.

10. Maschine nach einem der vorhergehenden Ansprüche, dadurch gekennzeichnet, daß sie einen Drehzahlmeßgenerator (17) zur Messung der Ist-Drehzahl der Trommel enthält.

11. Maschine nach einem der vorhergehenden Ansprüche, dadurch gekennzeichnet, daß der Antriebsmotor (10) der Trommel durch eine von der Regelung gesteuerte Zerhacker-Stromversorgung (11) gespeist wird.

## Claims (Claims for the following Contracting State(s) : DE, GB, IT)

1. A washing machine comprising a means for automatic control of the speed of the motor (10) for driving the drum at a desired value set by a programmed operating means, and furthermore means for the detection of imbalance in the drum, characterized in that such imbalance is detected, at the time of acceleration of the rotation of the drum, by the error signal of the automatic control means, that is to say the deviation (s) between the true speed of rotation of the drum (Vᵣ) and the desired value speed (V_{c}) thereof.

2. Awashing machine comprising a means for automatic control of the speed of the motor (10) for driving the drum at a desired value set by a programmed operating means, and furthermore means for the detection of imbalance in the drum, characterized in that such imbalance is detected by the error signal of the automatic control means, that is to say the deviation (s) between the true speed of revolution of the drum (Vᵣ) and the desired value speed (V_{c}) and in that it comprises a microprocessor (15) for the automatic control means and the detection of the imbalance.

3. The machine as claimed in claim 1 or claim 2, characterized in that the accuracy of the control is so limited that the error signal has a measurable value.

4. The machine as claimed in claim 3, characterized in that the accuracy of measurement of the speed is of the order of 3 revolutions per minute.

5. The machine as claimed in any one of the claims 1 through 4, characterized in that it comprises means in order to slow down the drum when the error signal (s) exceeds a threshold value (s_{M}).

6. The machine as claimed in claim 5, characterized in that the threshold value (s_{M}) is of the order of 30 revolutions per minute.

7. The machine as claimed in claim 5 or claim 6, characterized in that the drum is only slowed down if its speed of rotation is above the speed corresponding to a washing phase.

8. The machine as claimed in any one of the claims 5 through 7, characterized in that an instruction is given for redistribution when the error signal (s) exceeds the said threshold value (s_{M}), the motor then being accelerated again.

9. The machine as claimed in claim 8, characterized in that the motor is ultimately stopped after three redistribution operations followed by detection of excessive imbalance.

10. The machine as claimed in any one of the preceding claims, characterized in that it comprises a tachometer generator (17) for the measurement of the true speed of rotation of the drum.

11. The machine as claimed in any one of the preceding claims, characterized in that the motor (10) for driving the drum is fed by a chopped power supply (11) controlled by the automatic control means.

## Claims (Claims for the following Contracting State(s) : CH, LI, NL, SE)

1. A washing machine comprising a means for automatic control of the speed of the motor (10) for driving the drum at a desired value set by a programmed operating means, and futhermore means for the detection of imbalance in the drum, characterized in that such imbalance is detected by the error signal of the automatic control means, that is to say the deviation (s) between the true speed of rotation of the drum (Vᵣ) and the desired value speed (V_{c}) thereof.

2. The machine as claimed in claim 1, characterized in that the accuracy of the automatic control is so limited that the error signal has a measurable value.

3. The machine as claimed in claim 2, characterized in that the accuracy of measurement of the speed is of the order of 3 revolutions per minute.

4. The machine as claimed in any one of the claims 1 through 3, characterized in that it comprises means in order to slow down the drum when the error signal (s) exceeds a threshold value (s_{M}).

5. The machine as claimed in claim 4, characterized in that the threshold value (s_{M}) is of the order of 30 revolutions per minute.

6. The machine as claimed in claim 4 or claim 5, characterized in that the drum is only slowed down if its speed of rotation is above the speed corresponding to a washing phase.

7. The machine as claimed in any one of the claims 4 through 6, characterized in that an instruction is given for redistribution when the error signal (s) exceeds the said threshold value (s_{M}), the motor then being accelerated again.

8. The machine as claimed in claim 7, characterized in that the motor is ultimately stopped after three redistribution operations followed by detection of excessive imbalance.

9. The machine as claimed in any one of the preceding claims, characterized in that it comprises a microprocessor (15) for the automatic control and the detection of imbalance.

10. The machine as claimed in any one of the preceding claims, tachometer generator (17) for the measurement of the true speed of rotation of the drum.

11. The machine as claimed in any one of the preceding claims, characterized in that the motor (10) for driving the drum is fed by a chopped power supply (11) controlled by the automatic control means.
